# EUROPÄISCHE PATENTSCHRIFT

(11) **EP 2 754 966 B1**
(45) Veröffentlichungstag und Bekanntmachung des Hinweises auf die Patenterteilung: **28.06.2017**
(21) Anmeldenummer: 13401136.0
(22) Anmeldetag: 16.12.2013
(51) Int. Cl.: F24C 15/20

(54) **Dunstabzugshaube, insbesondere Inselhaube**
Extractor hood, in particular island hood
Hotte aspirante, notamment hotte en îlot

(30) Priorität: 11.01.2013 DE 102013100270
(43) Veröffentlichungstag der Anmeldung: 16.07.2014
(73) Patentinhaber: Miele & Cie. KG, 33332 Gütersloh (DE)
(72) Erfinder: Eckardt, Gerd, 59846 Sundern (DE); Hüster, Ingo, 59759 Arnsberg (DE); Knoch, Michael, 44143 Dortmund (DE)

(56) Entgegenhaltungen:
- EP-A1- 2 570 733
- EP-A2- 1 251 318
- EP-A2- 1 806 539
- EP-A2- 2 123 980
- DE-A1-102004 042 291
- DE-B4-102006 000 875
- DE-U1-202009 011 024

## Beschreibung

Die Erfindung betrifft eine Dunstabzugshaube, insbesondere Inselhaube, gemäß dem Oberbegriff des Anspruchs 1, umfassend ein Innenkamingehäuse und ein Außenkamingehäuse und ein Absauggehäuse, wobei das Innenkamingehäuse einen unteren das Absauggehäuse haltenden Traggestellteil und einen oberen Traggestellteil, welcher an einer Deckenfläche befestigbar ist, aufweist, und wobei das Außenkamingehäuse auf das Innenkamingehäuse aufschiebbar ist.

Aus der Druckschrift DE 20 2009 011 024 U1 als allgemeiner Stand der Technik ist ein Küchenmöbelschrank bekannt. Dieser weist ein als Hochschrank ausgebildetes Korpuselement auf. Das Korpuselement hat eine im Wesentlichen quadratische Grundfläche und wenigstens eine Tür. Weiterhin ist am Boden des Korpuselementes ein verstellbarer Fußbereich vorgesehen. Der Fußbereich besteht aus einem Drehteller, mit dem das Korpuselement um seine zentrale Achse drehbar ausgebildet ist.

Die Druckschrift EP 2 123 980 A2 wird als nächstliegender Stand der Technik angesehen und offenbart in einer Figur eine Dunstabzugsvorrichtung in Form einer fertig montierten Inselesse. Die Inselesse ist an einer nicht dargestellten Küchendeckwand montiert. Ein Wrasenschirm der Inselesse ist dabei in einer vorgegebenen Höhenlage h oberhalb eines Kochfeldes montiert. Der Wrasenschirm ist an einem Inselessenturm bzw. -kamin gehaltert, der außenseitig durch Edelstahlblechteile verkleidet ist. Der mittels der Inselesse angesaugte Wrasen kann im Umluftbetrieb durch obere, schlitzartige Öffnungen 7 wieder in die Küche zurückgeführt werden.

Die Druckschrift EP 1 806 539 A2 zeigt eine Dunstabzugshaube mit einem System zur Deckenbefestigung, wobei die Abluftleitung ein erstes Kupplungsglied aufweist, das an einer Halterung an dem Gehäuses gehalten ist und bei der Überführung des Systems in die Montagelage an einem zweiten Kupplungsglied eines in der Wand oder Decke verlaufenden Abluftkanals selbsttätig strömungsleitend angekuppelt wird und zumindest eines der beiden Kupplungsglieder ein Mittel aufweist, das die beiden Kupplungsglieder dabei selbsttätig zueinander ausrichtet, wobei das zweite Kupplungsglied an dem Träger gehalten ist und sowohl das erste Kupplungsglied relativ zu der Halterung wie auch das zweite Kupplungsglied (34) relativ zu dem Träger im Wesentlichen senkrecht zur Ankuppelrichtung beweglich gehalten ist.

Aus dem Stand der Technik gemäß der DE 10 2004 042 291 ist eine Höhenverstelleinrichtung für eine Deckenbefestigung einer Dunstabzugshaube sowie Dunstabzugshauben bekannt. Die bekannte Dunstabzugshaube verfügt hierbei über ein erstes Traggestellteil, welches an der Deckenfläche befestigt wird, wobei ein zweites Traggestell verstellbar an dem ersten Traggestellteil angebracht ist. Auf beide Traggestellteile wird entsprechend ein oberes und ein unteres Teleskopteil geschoben, welches das Außengehäuse der Dunstabzugshaube bildet. Die beiden Teleskopteile sind dabei an dem Innengehäuse derart angebracht, dass diese sich über einen Erstreckungsbereich teilweise überdecken.

Das später veröffentliche Dokument EP 2570733 A1 offenbart eine Dunstabzugshaube mit Schattenfuge.

Eine andere Ausführungsform einer Dunstabzugshaube ist aus der DE10 2006 000 875 B4 bekannt, wobei in dieser Offenbarung ein System zur Wand- oder Deckenbefestigung beschrieben ist.

Bei diesen aus dem Stand der Technik bekannten Dunstabzugshauben wird es als nachteilig angesehen, dass an der Deckenfläche eine saubere bzw. dichte und damit optisch auch ansprechende Anbindung der Dunstabzugshaube aufgrund von Unebenheiten an der Deckenfläche oft nicht exakt möglich ist. Ferner gibt es Situationen, in denen ein dichtes Anliegen der Dunstabzugshaube an der Deckenfläche insbesondere aus optischen bzw. ästhetischen Gründen vom Benutzer auch nicht gewünscht ist.

Der Erfindung stellt sich somit das Problem eine Dunstabzugshaube und hier insbesondere eine Inselhaube dahingehend weiterzubilden, welche die Möglichkeit einer sauberen bzw. optisch ansprechenden Anbindung der Dunstabzugshaube an der Deckenfläche ermöglicht, wobei Befestigungselemente als solche nicht erkennbar sind.

Erfindungsgemäß wird dieses Problem mit einer Dunstabzugshaube mit den Merkmalen des Anspruchs 1 gelöst. Vorteilhafte Ausgestaltungen und Weiterbildungen der Erfindung ergeben sich aus den nachfolgenden Unteransprüchen. Erfindungsgemäß wird das genannte Problem insbesondere durch ein Distanzelement für eine Dunstabzugshaube gelöst.

Demnach zeichnet sich die erfindungsgemäße Dunstabzugshaube, insbesondere Inselhaube, dadurch aus, dass zur Bildung einer Schattenfuge zwischen der Deckenfläche und dem oberen Randbereich des aufgeschobenen Außenkamingehäuses an der Oberseite des oberen Traggestellteils ein Distanzelement vorgesehen ist. Vorteilhaft ist dadurch im montierten bzw. installierten Zustand der Dunstabzugshaube im Bereich der Deckenfläche bzw. im oberen Randbereich des Außenkamingehäuses eine Schatten- bzw. Distanzfuge bereitgestellt, welche eventuell vorhandene Unebenheiten der Deckenfläche optisch ausgleicht bzw. welche die Dunstabzugshaube und insbesondere deren Außenkamingehäuse von der Deckenfläche distanziert und somit für ein optisch ansprechendes Erscheinungsbild sorgt.

Bevorzugt ist vorgesehen, dass das Distanzelement an der Oberseite des oberen Traggestellteils befestigt ist, und insbesondere mit dem oberen Traggestellteil verschraubt, verklipst und/oder verrastet ist. Dies bringt den Vorteil, dass das Distanzelement als separates Bauteil ausgebildet sein kann und als solches bedarfsweise bei der Montage bzw. Installation der Dunstabzugshaube einsetzbar ist.

Bevorzugt ist vorgesehen, dass das Distanzelement als ein Kranzteil ausgebildet ist, welches an seiner Oberseite einen Steg aufweist, welcher gegenüber dem seitlichen Randbereich des Kranzteiles zurückgesetzt und insbesondere umlaufend ausgebildet ist. Im montierten bzw. installierten Zustand der Dunstabzugshaube mit dem Distanzelement ist der Steg für den Benutzer nicht sichtbar, und trägt dadurch auf einfache Weise zur Bildung der Schattenfuge zwischen Deckenfläche und oberen Rand des Außenkamingehäuses bei.

Bevorzugt ist dabei vorgesehen, dass der seitliche Randbereich des Kranzteils gegenüber dem oberen Traggestellteil seitlich vorspringt und als Anschlag für den oberen Randbereich des aufgeschobenen Außenkamingehäuses fungiert. Ein Aufschieben des Außenkamingehäuses bis an die Deckenfläche heran ist dadurch unterbunden und die Schattenfuge auf einfache Weise gewährleistet.

Bevorzugt ist vorgesehen, dass das Kranzteil auf der Unterseite seines seitlichen Randbereiches angeformte Dome zur Zentrierung des aufgeschobenen Außenkamingehäuses gegenüber dem Innenkamingehäuse und/oder dem Distanzelement aufweist. Dabei ist bevorzugt vorgesehen, dass die Dome das Innenkamingehäuse übergreifen. Vorteilhaft ist dadurch auf einfache Weise eine Ausrichtung des Außenkamingehäuses gegenüber dem Innenkamingehäuse bzw. dem Distanzelement bereitgestellt.

Bevorzugt sind für die Nutzbarkeit als Bohrschablone an dem Distanzelement Markierungen vorgesehen für dessen genaue Positionierung an der Deckenfläche. Dies bietet den Vorteil, dass auf einfache Weise die Positionen der erforderlichen Bohrlöcher für die Befestigungselemente korrekt an der Deckenfläche angezeichnet werden können.

Bevorzugt ist vorgesehen, dass an dem Distanzelement Verschraubungsöffnungen, Rastelemente und/oder Klipselemente zur Festlegung des Distanzelementes an dem oberen Traggestellteil vorgesehen sind.

Bevorzugt ist vorgesehen, dass an dem Distanzelement Montageöffnungen bzw. Durchlass- oder Aufnahmeöffnungen vorgesehen sind, zur Aufnahme bzw. zur Durchführung von Befestigungselementen zur Festlegung des Distanzelementes und/oder des oberen Traggestellteils an der Deckenfläche. Erfindungsgemäß ist vorgesehen, dass an dem bevorzugt als Kunststoffformteil ausgebildeten Distanzelement abtrennbare Ausgleichsplättchen zur ausgerichteten Fixlage des Distanzelementes an der Deckenfläche angeformt sind. Vorteilhaft können diese Ausgleichsplättchen bedarfsweise zwischen Deckenfläche und Distanzelement eingefügt werden, um Unebenheiten der Deckenfläche auszugleichen und das Distanzelement bzw. die Dunstabzugshaube waagerecht auszurichten. Alternativ und ebenfalls erfindungsgemäß ist vorgesehen, dass an dem bevorzugt als Kunststoffformteil ausgebildeten Distanzelement abtrennbare Verschlusskappen für vorhandene Montageöffnungen an dem Distanzelement angeformt sind. Vorteilhaft können diese Verschlusskappen verwendet werden, um die Montageöffnungen bzw. Durchlass- oder Aufnahmeöffnungen des Distanzelementes zu verschließen.

Je nach Ausführungsform bestehen die mit der Erfindung erreichten Vorteile also darin, dass durch Bereitstellung eines Distanzelementes, welches bevorzugt als Zusatzteil fungiert, eine Schattenfuge bereitgestellt wird, wenn die Dunstabzugshaube an der Deckenfläche festgelegt wird. Dabei dient das Distanzelement in vorteilhafter Weise als Bohrschablone, wobei hierzu Einkerbungen zur Kennzeichnung der Mitte und Positionierhilfen für genaues Anzeichnen der Bohrlochpositionen gegeben sind. Zur waagerechten Ausrichtung der Dunstabzugshaube sind an dem Distanzelement bevorzugt Ausgleichsplättchen mit angeformt, die entsprechend bei der Montage leicht abgelöst und zum Ausgleichen von Unebenheiten an der Deckenfläche verwendet werden können. Bevorzugt sind an dem Distanzelement an dessen Unterseite spitz zulaufende Domen angeordnet mittels welcher eine Zentrierung des Außenkamingehäuses gegenüber dem Distanzelement gegeben ist. Bevorzugt sind an dem Distanzelement Durchlassöffnungen bzw. Montageöffnungen vorgesehen, die durch zweckmäßiger Weise ebenfalls am Distanzelement angeformte und abtrennbare Verschlusskappen wieder verschlossen werden können.

Gemäß der Erfindung wird vorgeschlagen, dass zur Bildung einer Schattenfuge zwischen der Deckenfläche und dem oberen Randbereich des aufgeschobenen Außenkamingehäuses an der Oberseite des oberen Traggestells ein Distanzelement vorgesehen ist. Aufgrund dieses bevorzugt als Zubehörteil ausgebildeten Distanzelementes ist es nun in vorteilhafter Weise möglich, dass unter Ausbildung einer Schatten- bzw. Distanzfuge ein sauberer und optisch ansprechender Abschluss an der Deckenfläche für die Dunstabzugshaube und hier insbesondere einer Inseldunstabzugshaube gegeben ist. Bevorzugt ist das Distanzelement an der Oberseite des oberen Traggestellteils festlegbar und insbesondere mit dem oberen Traggestellteil verschraubt, verklipst oder verrastet. In Weiterbildung ist das Distanzelement als ein Kranzteil ausgebildet, welches an seiner Oberseite einen Steg aufweist, welcher gegenüber dem seitlichen Randbereich des Kranzteils zurückgesetzt und insbesondere umlaufend ausgebildet ist, so dass der Steg zur Bildung der Schattenfuge zwischen Deckenfläche und oberen Rand des Außenkamingehäuses beiträgt.

Nach einer vorteilhaften Ausgestaltung der Erfindung springt der seitliche Randbereich des Kranzteils gegenüber dem oberen Traggestellteil seitlich vor und fungiert als Anschlag für den oberen Randbereich des aufgeschobenen Außenkamingehäuses. Somit wird ein oberer Anschluss des Außenkamingehäuses an dem Distanzelement, also dem unteren Fugenbereich der Schatten- bzw. Distanzfuge, bereitgestellt. In Weiterbildung weist das Kranzteil auf der Unterseite seines seitlichen Randbereichs angeformte Dome zur Zentrierung des aufgeschobenen Außenkamingehäuses gegenüber dem Innenkamingehäuse und/oder dem Distanzelement auf. Bevorzugt sind für die Nutzbarkeit des Distanzelementes als Bohrschablone an dem Distanzelement Markierungen vorgesehen für dessen Positionierung an der Deckenfläche. Nach einer vorteilhaften Ausgestaltung der Erfindung kann das als Zubehörteil ausgebildete Distanzelement als Bohrschablone für die Festlegung der Dunstabzugshaube an der Deckenfläche genutzt werden, auch ohne dass das Distanzelement zur Bildung der Schattenfuge eingesetzt. Zur Festelegung von Dunstabzugshaube und Distanzelement ist bevorzugt vorgesehen, dass zunächst das Distanzelement an dem Traggestellteil der Dunstabzugshaube befestigt wird, wobei dann das Traggestell mit dem aufmontierten Distanzelement unter die Decke gehoben wird, wobei dann aufgrund der vorhandenen Durchlass- bzw. Aufnahmeöffnungen am Traggestellteil in Verbindung mit den übereinstimmenden Durchlass- bzw. Aufnahmeöffnungen am Distanzelement das obere Traggestellteil des Innenkamingehäuses der Dunstabzugshaube in die in der Decke vormontierten Schrauben eingehängt wird. Um dann entsprechend eine Ausrichtung der Dunstabzugshaube mit dem Distanzelement an der Deckenfläche bereitzustellen, sind an dem bevorzugt als Kunststoffformteil ausgebildeten Distanzelement abtrennbare Ausgleichsplättchen zur Verwendung für eine ausgerichtete, insbesondere waagerechte, Fixlage des Distanzelementes an der Deckenfläche angeformt, die bedarfsweise zwischen Distanzelement und Deckenfläche einfügbar sind. Erfindungsgemäß sind an dem insbesondere als Kunststoffformteil ausgebildeten Distanzelement abtrennbare Verschlusskappen angeformt, zur Verwendung für ein Verschließen der Montageöffnungen bzw. Durchlass- oder Aufnahmeöffnungen des Distanzelements.

Nach einer vorteilhaften Ausgestaltung der Erfindung sind an dem Distanzelement Verschraubungsöffnungen, Rastelemente und/oder Clipselemente zur Festlegung des Distanzelementes an dem oberen Traggestellteil vorgesehen.

Ein Ausführungsbeispiel der Erfindung ist in den Zeichnungen rein schematisch dargestellt und wird nachfolgend näher beschrieben. Es zeigt:
- Figur 1: eine perspektivische Darstellung einer Inseldunstabzugshaube mit aufmontiertem Distanzelement;
- Figur 2: eine perspektivische Darstellung eines erfindungsgemäßen Distanzelementes in Draufsicht;
- Figur 3: eine perspektivische Darstellung eines Distanzelementes in Unteransicht;
- Figur 4: eine perspektivische Darstellung von Traggestellteil und Distanzelement in explosionsartiger Darstellung;
- Figur 5: eine perspektivische Darstellung des Traggestellteils mit aufmontiertem Distanzelement und vormontierten Halterungsschrauben an der Deckenfäche;
- Figur 6: eine perspektivische Darstellung des montierten Traggestells unter Einbindung des Distanzelementes mit Verschlusskappen und
- Figur 7: zwei perspektivische Darstellungen eines montierten Außenkamingehäuses an einer unebenen Deckenfläche, wobei die obere Abbildung die Situation ohne Distanzelement und die untere Abbildung die Situation mit Distanzelement zeigt.

Die Figur 1 zeigt in der perspektivischen Darstellung eine Dunstabzugshaube und hier insbesondere eine Inseldunstabzugshaube 1. Die Inselhaube 1 umfasst hierbei ein Innenkamingehäuse 2 und ein Außenkamingehäuse 3 sowie ein Absauggehäuse 4. In der Figur 1 ist insbesondere nur das Außenkamingehäuse 3 zu erkennen, wobei das Innenkamingehäuse 2 in den Figuren 4, 5 und 6 näher gezeigt ist. Denn dort ist zu erkennen, dass das Innenkamingehäuse 2 aus einem unteren das Absauggehäuse 4 haltenden Traggestellteil 5 und einem oberen Traggestellteil 6 besteht, welches an der Deckenfläche 7 befestigt wird, wie dies insbesondere in der Figur 5 und 6 näher gezeigt ist. Das Außenkamingehäuse 3, wie es in der Figur 1 zu erkennen ist, wird auf das Innenkamingehäuse 2 aufgeschoben.

Aus der Zusammenschau der Figur 1, 4, 5 und 6 ist zu erkennen, dass zur Bildung einer Schattenfuge 8 zwischen der Deckenfläche 7 eines Installationsortes und dem oberen Randbereich 9 des aufgeschobenen Außenkamingehäuses 3 an der Oberseite des oberen Traggestellteils 6 ein Distanzelement 10 vorgesehen ist. Diese Situation ist insbesondere in der Figur 6 zu erkennen. Aus der Figur 7 ist bei Vergleich der oberen und der unteren Abbildung der Effekt der durch das Distanzelement 10 erreichbaren Schattenfuge gut erkennbar, wobei jeweils ein Außenkamingehäuse 3 an einer unebenen Deckenfläche 7 montiert ist und wobei die obere Abbildung die Situation ohne Verwendung des Distanzelements 10 und die untere Abbildung die Situation bei Verwendung des Distanzelements 10 zeigt.

Das Distanzelement 10 in seiner isolierten Ausgestaltung ist hierbei insbesondere in den Figuren 2, 3 und 4 näher zu erkennen. Das Distanzelement 10 wird an der Oberseite des oberen Traggestellteils 6 befestigt und ist hierbei insbesondere mit dem oberen Traggestellteil 6 entweder mittels Schrauben 16 verschraubt -wie dargestellt in der Figur 4 - kann aber auch verklipst und/oder verrastet sein. Hierzu sind an dem Distanzelement 10 Verschraubungsöffnungen 15 - wie dies in der Figur 4 zu erkennen ist - oder nicht dargestellte Rastelemente und/oder Clipelemente zur Festlegung des Distanzelementes 10 an dem oberen Traggestellteil 6 vorgesehen.

Wie aus den Figuren zu erkennen ist, ist das Distanzelement 10 als ein Kranzteil ausgebildet, welches an seiner Oberseite 11 einen Steg 12 aufweist, welcher gegenüber dem seitlichen Randbereich des Kranzteils zurückgesetzt und insbesondere umlaufend ausgebildet ist. Ist das Distanzelement 10 an der Decke 7 festgelegt, so bildet letztendlich der als Steg 12 ausgebildete zurückspringende Bereich die Schattenfuge 8, welche sich zwischen der Deckenfläche 7 und dem oberen Randbereich 9 des Außenkamingehäuses 3 bildet.

Die Figuren 5 und 6 lassen erkennen, dass der seitliche Randbereich 13 des Kranzteils gegenüber dem oberen Traggestellteil 6 seitlich vorspringt und somit als Anschlag für den oberen Randbereich 9 des aufgeschobenen Außenkamingehäuses 3 fungiert. Es versteht sich nun von selbst, dass wenn das Außenkamingehäuse 3 aufgeschoben wird, es sich insbesondere unterhalb des Distanzelementes 9 derart zentriert, dass es dann an den auf der Unterseite des seitlichen Randbereichs 13 angeformten Domen 14 zur Zentrierung des aufgeschobenen Außenkamingehäuses 3 gegenüber dem Innenkamingehäuse 2 und/oder gegenüber dem Distanzelement 10 kommt, wobei die Dome 14 die Zentrierung bewirken. Denn die Dome 14 sind hierbei angeschrägt bzw. keilförmig ausgebildet, so dass eine zentrierte Anlage und exakte Ausrichtung des Außenkamingehäuses 3 an der Unterseite des Distanzelementes 10 erfolgt.

Nach einer besonders vorteilhaften Ausgestaltung des Distanzelementes 10 ist dieses für die Nutzung als Bohrschablone ausgestaltet, wobei hierzu Markierungen 22 für dessen genaue Positionierung an der Deckenfläche 7 vorgesehen sind. Diese Situation ist beispielsweise in der Figur 5 näher dargestellt, wo aufgrund des an der Deckenfläche 7 vorgehaltenen Distanzelementes 10 zunächst die Bohrlöcher angezeichnet werden, wie dies in der Figur 5 ersichtlich ist. Nach Festlegen der Bohrlöcher kann eine exakte Verschraubung an der Deckenfläche 7 erfolgen, wobei dann das Traggestellteil 6 mit dem Distanzelement 10 entsprechend an den festgelegten Schrauben 21 an der Deckenfläche 7 quasi eingehängt werden, wie dies durch die Pfeilrichtungen dargestellt wird. Denn die Einhängungen bestehen hierbei aus angebrachten Montageöffnungen in Form von Ösen 17 an dem Traggestellrand, welche deckungsgleich sind mit den Montageöffnungen in Form von Ösen 18, die an dem Distanzelement 10 eingeformt sind. Somit kann das Traggestellteil 6 gemeinsam mit dem Distanzelement 10 eingehängt werden, wobei dann entsprechend die Verschraubung 21 an der Deckenfläche 7 derart vorgenommen wird, dass das Distanzelement 10 dichtend an der Deckenfläche 7 anliegt. Ergibt sich dann die Situation, dass aufgrund von Unebenheiten an der Deckenfläche keine planmäßige Anlage des Distanzelements vorliegt und es möglicherweise durch die nicht exakte Ausrichtung des Distanzelementes 10 an der Deckenfläche 7 zu einer nicht exakten Senkrechtlage des Kamingehäuses der Dunstabzugshaube kommen würde, besteht die Möglichkeit, dass sogenannte Ausgleichsplättchen 19 wie diese in den Figuren 2 und 3 dargestellt sind, bedarfsweise zwischen Distanzelement und Deckenfläche eingefügt werden können. Diese Ausgleichsplättchen 19 sind an dem inneren Rand des Distanzelementes 10 angeformt und können entsprechend zum Beispiel mit einem Messer abgetrennt werden, um sie dann im Bereich einer oder mehrerer Verschraubungen 21 einzusetzen. Die Ausgleichsplättchen 19 sind zur ausgerichteten Fixlage des Distanzelementes 10 an der Deckenfläche 7 vorgesehen. In ähnlicher Weise sind auch sogenannte Verschlusskappen 20 ebenfalls an dem als Kunststoffformteil ausgebildeten Distanzelement 10 ebenfalls abtrennbar vorgesehen, wobei diese nach der Montage bzw. Installation von Distanzelement und Traggestellteil, wie dargestellt in der Figur 6, entsprechend an den Montageöffnungen 18 des Distanzelements 10 angesetzt werden können, wie dies entsprechend gemäß den Pfeilrichtungen dargestellt ist, um die Montageöffnungen 18 zu verschließen.

### Bezugszeichenliste

- 1.: Inselhaube
- 2.: Innenkamingehäuse
- 3.: Außenkamingehäuse
- 4.: Absauggehäuse
- 5.: unteres Traggestellteil
- 6.: oberes Traggestellteil
- 7.: Deckenfläche
- 8.: Schattenfuge
- 9.: oberer Randbereich
- 10.: Distanzelement
- 11.: Oberseite
- 12.: Steg
- 13.: seitlicher Randbereich
- 14.: Dome
- 15.: Verschraubungsöffnung
- 16.: Befestigungselement, Schrauben
- 17.: Öse, Montage- bzw. Durchlassöffnung am Traggestellteil
- 18.: Öse, Montage- bzw. Durchlassöffnung am Distanzelement
- 19.: Ausgleichsplättchen
- 20.: Verschlusskappe
- 21.: Befestigungselement, Schrauben
- 22.: Markierung

## Patentansprüche

1. Dunstabzugshaube insbesondere Inselhaube (1), umfassend ein Innenkamingehäuse (2), ein Außenkamingehäuse (3) und ein Absauggehäuse (4), wobei das Innenkamingehäuse (2) einen unteren, das Absauggehäuse (4) haltenden Traggestellteil (5) und einen oberen Traggestellteil (6), welcher an einer Deckenfläche befestigbar ist, aufweist, und wobei das Außenkamingehäuse (4) auf das Innenkamingehäuse (2) aufschiebbar ist,
**dadurch gekennzeichnet, dass** zur Bildung einer Schattenfuge (8) zwischen der Deckenfläche und dem oberen Randbereich (9) des aufgeschobenen Außenkamingehäuses (4) an der Oberseite des oberen Traggestellteils (6) ein Distanzelement (10) vorgesehen ist, wobei an dem Distanzelement (10)
abtrennbare Ausgleichsplättchen (19), zur ausgerichteten Fixlage des Distanzelementes (10) an der Deckenfläche, angeformt sind
und/oder
abtrennbare Verschlusskappen (20) für vorhandene Montageöffnungen an dem Distanzelement angeformt sind.

2. Dunstabzugshaube nach Anspruch 1,
**dadurch gekennzeichnet,**
**dass** das Distanzelement (10) an der Oberseite des oberen Traggestellteils (6) befestigt ist, und insbesondere mit dem oberen Traggestellteil (6) verschraubt, verklipst und/oder verrastet ist.

3. Dunstabzugshaube nach Anspruch 1 oder 2,
**dadurch gekennzeichnet,**
**dass** das Distanzelement (10) als ein Kranzteil ausgebildet ist, welches an seiner Oberseite (11) einen Steg (12) aufweist, welcher gegenüber dem seitlichen Randbereich (13) des Kranzteiles zurückgesetzt und insbesondere umlaufend ausgebildet ist.

4. Dunstabzugshaube nach Anspruch 3,
**dadurch gekennzeichnet,**
**dass** der seitliche Randbereich (13) des Kranzteils gegenüber dem oberen Traggestellteil (6) seitlich vorspringt und als Anschlag für den oberen Randbereich (9) des aufgeschobenen Außenkamingehäuses (3) fungiert.

5. Dunstabzugshaube nach Anspruch 3 oder 4,
**dadurch gekennzeichnet,**
**dass** das Kranzteil auf der Unterseite seines seitlichen Randbereiches (13) angeformte Dome (14) zur Zentrierung des aufgeschobenen Außenkamingehäuses (3) gegenüber dem Innenkamingehäuse (2) und/oder dem Distanzelement (10) aufweist.

6. Dunstabzugshaube nach einem der Ansprüche 1 bis 5,
**dadurch gekennzeichnet,**
**dass** für die Nutzbarkeit als Bohrschablone an dem Distanzelement (10) Markierungen (15) vorgesehen sind für dessen genaue Positionierung an der Deckenfläche.

7. Dunstabzugshaube nach einem der Ansprüche 2 bis 6,
**dadurch gekennzeichnet,**
**dass** an dem Distanzelement (10) Verschraubungsöffnungen, Rastelemente und/oder Klipselemente zur Festlegung des Distanzelementes an dem oberen Traggestellteil (6) vorgesehen sind.

8. Dunstabzugshaube nach einem der Ansprüche 1 bis 7,
**dadurch gekennzeichnet,**
**dass** an dem Distanzelement Durchlassöffnungen (18) vorgesehen sind, zur Aufnahme bzw. zur Durchführung von Befestigungselementen zur Festlegung des Distanzelementes und/oder des oberen Traggestellteils an der Deckenfläche.

9. Dunstabzugshaube nach einem der Ansprüche 1 bis 7, wobei das Distanzelement (10) als Kunststoffformteil ausgeführt ist.

## Claims

1. Extractor hood, in particular an island hood (1), comprising an internal flue housing (2), an external flue housing (3) and an extractor housing (4), the internal flue housing (2) comprising a lower support-frame part (5) which holds the extractor housing (4) and an upper support-frame part (6) which can be attached to a ceiling surface, and the external flue housing (4) being capable of being slid onto the internal flue housing (2),
**characterised in that**
a spacing element (10) is provided to form a shadow gap (8) between the ceiling surface and the upper edge region (9) of the slid-on external flue housing (4) at the upper side of the upper support-frame part (6), detachable levelling plates (19) being integrally moulded on the spacing element (10), in order to position the spacing element (10) in a fixed and aligned manner on the ceiling surface, and/or detachable end caps (20) being integrally moulded on the spacing element for existing mounting openings.

2. Extractor hood according to claim 1, **characterised in that** the spacing element (10) is fixed to the upper side of the upper support-frame part (6), and in particular is bolted, clipped and/or latched to the upper support-frame part (6).

3. Extractor hood according to either claim 1 or claim 2, **characterised in that** the spacing element (10) is designed as a rim part, which comprises a rib (12) on its upper face (11) which is set back relative to the lateral edge region (13) of the rim part, and said rim part is in particular designed to be peripheral.

4. Extractor hood according to claim 3, **characterised in that** the lateral edge region (13) of the rim part protrudes laterally with respect to the upper support-frame part (6) and functions as a stop for the upper edge region (9) of the slid-on external flue housing (3).

5. Extractor hood according to either claim 3 or claim 4, **characterised in that** the rim part comprises tabs (14) that are integrally moulded on the lower face of its lateral edge region (13) and are intended to centre the slid-on external flue housing (3) with respect to the internal flue housing (2) and/or to the spacing element (10).

6. Extractor hood according to any of claims 1 to 5, **characterised in that** markings (15) are provided on the spacing element (10) to be used as a drilling template in order to enable said spacing element to be precisely positioned on the ceiling surface.

7. Extractor hood according to any of claims 2 to 6, **characterised in that** screw openings, latching elements and/or clip elements are provided on the spacing element (10) for fixing the spacing element to the upper support-frame part (6).

8. Extractor hood according to any of claims 1 to 7, **characterised in that** through-openings (18) are provided on the spacing element in order to receive or guide through fixing elements in order to fix the spacing element and/or the upper support-frame part to the ceiling surface.

9. Extractor hood according to any of claims 1 to 7, wherein the spacing element (10) is constructed as a moulded plastics part.

## Revendications

1. Hotte aspirante, en particulier hotte îlot (1), comprenant un carter de cheminée intérieur (2), un carter de cheminée extérieur (3) et un carter d'aspiration (4), le carter de cheminée intérieur (2) présentant une partie de châssis porteur (5) inférieure retenant le carter d'aspiration (4) et une partie de châssis porteur (6) supérieure qui peut être fixée sur une surface de plafond, et le carter de cheminée extérieur (4) pouvant être mis en place par coulissement sur le carter de cheminée intérieur (2),
**caractérisée en ce que**,
pour la formation d'un joint creux (8) entre la surface de plafond et la zone de bord (9) supérieure du carter d'aspiration (4), qui a été mis en place par coulissement, sur le côté supérieur de la partie de châssis porteur (6) supérieure, il est prévu un élément d'écartement (10),
dans lequel, sur l'élément d'écartement (10), des plaquettes de compensation (19) séparables sont formées pour la position fixe orientée de l'élément d'écartement (10) sur la surface de plafond et/ou des capuchons de fermeture (20) séparables sont formés sur l'élément d'écartement pour des ouvertures de montage existantes.

2. Hotte aspirante selon la revendication 1,
**caractérisée en ce que**
l'élément d'écartement (10) est fixé sur le côté supérieur de la partie de châssis porteur (6) supérieure, et en particulier assemblé à la partie de châssis porteur (6) supérieure par vissage, ou clipsage et/ou encliquetage.

3. Hotte aspirante selon la revendication 1 ou 2,
**caractérisée en ce que**
l'élément d'écartement (10) est constitué en tant que partie de couronne qui présente à son côté supérieur (11) une nervure (12) qui est en retrait par rapport à la zone de bord (13) latérale de la partie de couronne et en particulier est constituée de façon périphérique.

4. Hotte aspirante selon la revendication 3,
**caractérisée en ce que**
la zone de bord (13) latérale de la partie de couronne fait saillie latéralement par rapport à la partie de châssis porteur (6) supérieure et fait fonction de butée pour la zone de bord (9) supérieure du carter de cheminée extérieur (3) qui a été mis en place par coulissement.

5. Hotte aspirante selon la revendication 3 ou 4,
**caractérisée en ce que**
la partie de couronne présente des pattes (14) formées sur le côté inférieur de sa zone de bord (13) latérale qui sont destinées au centrage du carter de cheminée extérieur (3), qui a été mis en place par coulissement, par rapport au carter de cheminée intérieur (2) et/ou à l'élément d'écartement (10).

6. Hotte aspirante selon l'une des revendications 1 à 5,
**caractérisée en ce que**
pour la possibilité d'utilisation en tant que gabarit de perçage, il est prévu des marquages (15) sur l'élément d'écartement (10) pour son positionnement précis sur la surface de plafond.

7. Hotte aspirante selon l'une des revendications 2 à 6,
**caractérisée en ce que**,
sur l'élément d'écartement (10), il est prévu des ouvertures de vissage, des éléments d'encliquetage et/ou des éléments de clipsage pour l'immobilisation de l'élément d'écartement sur la partie de châssis porteur (6) supérieure.

8. Hotte aspirante selon l'une des revendications 1 à 7,
**caractérisée en ce que**,
sur l'élément d'écartement, il est prévu des ouvertures de passage (18) destinées à la réception ou respectivement à la traversée d'éléments de fixation pour l'immobilisation de l'élément d'écartement et/ou de la partie de châssis porteur supérieure sur la surface de plafond.

9. Hotte aspirante selon l'une des revendications 1 à 7,
dans laquelle
l'élément d'écartement (10) est réalisé en tant que pièce moulée en matière plastique.
